# EUROPÄISCHE PATENTSCHRIFT

(11) **EP 0 268 204 B1**
(45) Veröffentlichungstag und Bekanntmachung des Hinweises auf die Patenterteilung: **18.09.1991**
(21) Anmeldenummer: 87116680.7
(22) Anmeldetag: 11.11.1987
(51) Int. Cl.: B41J 2/01

(54) **Piezoelektrische Pumpe**
Piezoelectric pump
Pompe piézo-électrique

(30) Priorität: 14.11.1986 DE 3638883
(43) Veröffentlichungstag der Anmeldung: 25.05.1988
(73) Patentinhaber: Qenico AB, 184 00 Akersberga (SE)
(72) Erfinder: Nilsson, Kenth, S-184 00 Akersberga (SE)
(74) Vertreter: Mossmark, Anders

(56) Entgegenhaltungen:
- EP-A- 0 021 755
- EP-A- 0 116 971
- GB-A- 2 047 628
- GB-A- 2 050 949
- GB-A- 2 098 134
- US-A- 3 470 394
- US-A- 4 364 067
- PATENT ABSTRACTS OF JAPAN, Band 3, Nr. 150 (E-158)[162], 11. Dezember 1979; & JP-A-54 131 934 (CANON K.K.) 13-10-1979

## Beschreibung

Die Erfindung betrifft eine piezoelektrische Pumpe, insbesondere für Tintenmosaikschreibeinrichtungen, mit mindestens einem Pumpenkanal, der durch im wesentlichen parallel mit Abstand zueinander angeordnete, beidseitig mit elektrischen Kontaktflächen versehene Piezokeramikteile gebildet wird, die derart polarisiert sind, dass die Polarisationsrichtung parallel zu der durch Anlegen einer Spannung an die Kontaktflächen erzeugten Feldstärke liegt, und wobei die Zwischenräume zwischen den Piezokeramikteilen mit Verschlussmitteln abgedeckt sind.

Eine derartige Pumpe, die als piezoelektrisch betriebener Schreibkopf für eine Tintenmosaikschreibeinrichtung verwendet wird und bei der durch parallel nebeneinander angeordnete Piezokeramikteile, die beidseitig abgedeckt sind, Tintenkanäle gebildet werden, die direkt die Schreibdüsen für die Tintenmosaikschreibeinrichtung darstellen können, ist aus der DE 33 06 098 Al bekannt. Die Piezokeramikteile sind beidseitig elektrisch kontaktiert. Bei dieser Anordnung bilden die Piezokeramikteile, die die Tintenkanäle begrenzen, direkt die Antriebselemente, durch deren piezoelektrische Verformung Schreibflüssigkeit tropfenweise ausgestossen werden kann. Die elektrischen Kontakte liegen dabei im wesentlichen parallel zu den Abdeckungen, von denen zumindest eine direkt aus Metall bestehen und als gemeinsame Elektrode dienen kann.

Bei dieser bekannten Kanalmatrize wirken beim Anlegen einer elektrischen Spannung zwei Dimensionen (die Querdimensionen) der Piezokeramikteile zusammen, um eine Volumenveränderung des Tintenkanales hervorzurufen. Die dritte Dimension (die Längsdimension) wirkt jedoch den beiden anderen Dimensionen entgegen. Grob gesagt ergibt sich damit als Resultat eine Nettovolumensänderung +2 -1 =+1.

Weiterhin kommt es - zumindest bei einem Teil der aus der genannten Schrift bekannten Ausführungsbeispiele - dazu, dass die Schreibflüssigkeit direkt im elektrischen Kontakt mit den Kontaktierungen steht, so dass die Flüssigkeit gute elektrische Isoliereigenschaften und hohe elektrische Durchschlagsfestigkeit (grössenordnungsmässig ≧ 1 kV/mm) aufweisen muss. Dadurch wird die Auswahl der verwendbaren Flüssigkeiten stark begrenzt. Alle wasserhaltigen Schreibflüssigkeiten sind in einem derartigen System nicht einsetzbar.

Die Erfinding betrifft auch ein Verfahren zur Herstellung einer piezoelektrischen Pumpe mit mehr als einem Pumpenkanal, die durch im wesentlichen parallel mit Abstand zueinander angeordnete, beidseitig mit elektrischen Kontaktflächen versehene Piezokeramikteile gebildet werden, die derart polarisiert sind, dass die Polarisationsrichtung parallel zu der durch Anlegen einer Spannung an die Kontaktflächen erzeugten Feldstärke liegt und wobei die Zwischenräume zwischen den Piezokeramikteilen mit Verschlussmitteln abgedeckt sind.

Der vorliegenden Erfindung liegt die Aufgabe zugrunde, eine piezoelektrische Pumpe anzugeben, bei der auf einfache Art und Weise die Pumpwirkung wesentlich gesteigert und über einen langen Zeitraum unverändert beibehalten werden kann. Weiterhin soll eine grosse Anzahl verschiedener Schreibflüssigkeiten verwendbar sein.

Diese Aufgabe wird erfindungsgemäss durch die Pumpe nach vohrliegende Erfindung gelöst, die dadurch gekennzeichnet ist, dass die elektrischen Kontaktflächen im wesentlichen senkrecht zu den Verschlussmitteln angeordnet sind. Bei der erfindungsgemässen Pumpe liegen die elektrischen Kontaktflächen an den Piezokeramikteilen senkrecht zu den Verschlussmitteln, die vorteilhafterweise aus einer Platte bestehen können. Beim Anlegen einer Spannung an ein derart kontaktiertes, beispielsweise quaderförmiges Piezokeramikteil nimmt dessen Länge und Höhe ab und dessen Breite zu. Der durch zwei derartige Piezokeramikteile begrenzte Pumpenkanal wird damit niedriger, enger und kürzer. Alle drei Dimensionen des Piezokeramikteiles wirken daher zusammen für eine Verkleinerung des eingeschlossenen Pumpenvolumens. Die Pumpe hat damit - wiederum grob gesagt - die Effektivität +3 im Gegensatz zu der bekannten mit der Effektivität +1.

Die Pumpe vereinigt eine Reihe wesentlicher Vorteile miteinander. So kann wegen der extrem kleinen Strukturen die Öffnung des Pumpenkanales selbst als Düse dienen. Weiterhin wird durch diesen Aufbau eine besonders gute Kraftrübertragung von den Piezokeramikteilen auf die zu pumpende Flüssigkeit erzielt und obwohl mit einer relativ niedrigen Exitationsspannung von beispielsweise 130 V gearbeitet werden kann, ergibt sich ein hohes Sicherheitsmariginal, d.h. die hervorgerufene Volumenänderung ist grösser als das Tröpfchenvolumen. Durch Änderung der Amplitude oder der Zeit der angelegten Spannungsimpulse kann die Grösse der Tropfen einfach modelliert werden. Weiterhin wird bei dieser Konstruktion möglicherweise eingeschlossene Luft schnell und sicher aus dem Pumpenkanal entfernt.

All diese Vorteile machen es möglich, die erfindungsgemässe Pumpe für unterschiedlichste Anwendungsgebiete einzusetzen. Eine mehrkanalige Pumpe dieser Art kann beispielsweise als Schreibkopf in einer Tintenmosaikschreibeinrichtung zur Aufzeichnung von alphanumerischen Zeichen oder von Bildern eingesetzt werden. Weiterhin kann die Pumpe nach der vorliegenden Erfindung als Mikrodosierausrüstung (Mikropipette) bei chemischen Analysen Verwendung finden. Weiterhin kann die Pumpe zur Flüssigkeitsdosierung in hochauflösenden Flüssigkeitschromatographen Verwendung finden oder auch in Hallothanvergasern bei der Anästhesie.

Dadurch, dass die Polarisationsrichtung in den Piezokeramikteilen die gleiche Richtung wie die elektrische Feldstärke aufweist, wird sichergestellt, dass durch die für die Exitation notwendigen Spannungsimpulse keine Depolarisation in der Piezokeramik hervorgerufen wird. Die erfindungsgemässe Pumpe hat den grossen Vorteil, dass die Polarisation des Piezokeramikmateriales erst bei fertiggestellter Pumpe vorgenommen zu werden braucht, was durch einen Spannungsimpuls gleicher Art wie für die spätere Exitation erreicht werden kann, möglicherweise lediglich mit höherer Spannungsamplitude. Ein weiterer Vorteil der erfindungsgemässen Pumpe besteht darin, dass bei der Exitation durch Anlegen eines Spannungsimpulses das Kanalvolumen vermindert wird. In Ruhelage, d.h. wenn die Piezokeramik kurzgeschlossen ist, weist die Pumpe ein grösseres Kanalvolumen auf. Lediglich wenn die elektrische Spannung in Polarisationsrichtung angelegt wird, wird ein Tropfen ausgestossen. Die Keramik wird daher nur jeweils während der kurzen Spannungsimpulse, die für die Exitation notwendig sind, mechanisch belastet, so dass sich eine hohe Lebensdauer ergibt. Da sich die Pumpe im spannungslosen Zustand in der Ruhelage befindet, kann ein System mit der erfindungsgemässen Pumpe einfach abgeschaltet werden, ohne dass Vorkehrungen getroffen werden müssen, die ein Ausstossen eines Tropfens beim Abschaltvorgang verhindern müssen. Durch die kurzen Spannungsimpulse wird auch ein mögliches Kriechen des Materials sicher vermieden.

In Weiterbildung der Erfindung ist vorgesehen, dass der Pumpenkanal am hinteren Ende verschlossen ist und eine Rille quer zum Pumpenkanal diesen mit einem Flüssigkeitsreservoir verbindet. Dadurch wird die resultierende Pumpwirkung in Richtung der Austrittsöffnung noch verstärkt.

Die erfindungsgemässe Pumpe kann vorteilhafterweise dadurch hergestellt werden, dass zunächst aus einem annähernd quaderförmigen Piezokeramikteil eine im wesentlichen parallel zu zwei Quaderflächen liegenden Nut herausgearbeitet wird. Anschliessend wird die Oberfläche dieser Nut und zumindest Teile der Quaderoberfläche mit separaten elektrischen Kontakten versehen, was beispielsweise durch metallisieren der Oberfläche geschehen kann. Mittels eines Deckels kann beispielsweise die Nut verschlossen werden, so dass sich der gewünschte Pumpenkanal ergibt.

Ein besonders vorteilhaftes Herstellungsvefahren ergibt sich insbesondere für die Herstellung einer mehrkanaligen piezoelektrischen Pumpe. Diese Verfahren ist dadurch gekennzeichnet, dass aus einer Piezokeramikscheibe von beiden Seiten parallele Nuten derart herausgearbeitet werden, dass die Nuten auf einer seite versetzt zu die Nuten auf der andere seite liegen und dass die Nuten so tief herausgearbeitet werden, dass sie sich in der Tiefe diese teilweise überlappen, dass die Scheibe anschliessend metallisiert wird und dass auf einer Seite am Boden der Nuten die Metallisierung beseitigt wird und auf der anderen Seite die Nuten mit den Verschlussmitteln abgedeckt werden. Hierbei kann auf bekannte Halbleiterbearbeitungstechniken zurückgegriffen werden.

Ebenso vorteilhaft ist es möglich, die so bearbeitete Scheibe zunächst in Quader zu schneiden, deren Grösse den gewünschten mehrkanaligen Pumpen entspricht und anschliessend diese Quader mit Verschlussmitteln zu versehen. Bei diesem Herstellungsverfahren lassen sich praktisch in einem Arbeitsablauf eine Vielzahl mehrkanaliger Pumpen herstellen, wodurch die Kosten erheblich reduziert werden können.

Bei der so erzeugten Struktur besteht praktisch keine oder nur eine vernachlässigbar kleine mechanische Überkopplung von einem Pumpenkanal zum anderen. Ausserdem sind für die Herstellung nur mässige Toleranzen erforderlich.

Da zur Erzeugung der notwendigen Energie, die auf die zu pumpende Flüssigkeit übertragen werden soll, eine gewisse Menge Piezomaterial notwendig ist, ist bereits dadurch die Zahl der möglichen Pumpenkanäle pro mm in einer Reihe begrenzt. In einer vorteilhaften Weiterbildung der Erfindung ist zur Erhöhung der Auflösung vorgesehen, dass jeder Pumpenkanal mit einer in spitzem Winkel zu diesem liegenden Nut in Verbindung steht, dass sich jeweils zwei Nuten in der Höhe der Austrittsöffnung der Pumpenkanäle zwischen diesen in einer Öffnung schneiden und dass die normalen Austrittsöffnungen der Pumpenkanäle verschlossen sind. Je nachdem, welche Energie den beiden Pumpenkanälen, die zu einer Öffnung gehören, zugeführt wird und zu welchem Zeitpunkt diese Energie zugeführt wird, lässt sich praktisch der gesamte durch den Winkel zwischen den beiden Nuten aufgespannte Bereich überdecken. Dazu ist gemäss der Erfindung vorgesehen, dass die einzelnen Pumpenkanäle derart aktiviert werden, dass die Richtung der die Öffnung verlassenden Flüssigkeitströpfchen variiert werden kann. Wird beispielsweise nur ein Tintenkanal aktiviert, so verlässt ein Flüssigkeitströpfchen die Öffnung in Richtung der mit diesem Tintenkanal in Verbindung stehende Nut. Werden beide Tintenkanäle gleichzeitig und gleich stark aktiviert, so ergibt sich ein Tröpfchen, das praktisch in Richtung der Winkelhalbierenden zwischen den beiden Nuten, d.h. parallel zur Richtung der Tintenkanäle, ausgestossen wird.

In Weiterbildung der Erfindung ist vorgesehen, dass der an die Kontakte angelegten Exitationsspannung eine Wechselspannung überlagert wird. Durch diese Wechselspannung wird praktisch ein Ultraschall in den Pumpenkanälen erzeugt. Das hat den Vorteil, dass die Wände der Pumpenkanäle nicht verkleben können. Insbesondere ergibt sich damit die Möglichkeit, auch beispielsweise Pigmente enthaltene Flüssigkeiten zu verwenden.

Weitere Einzelheiten und Vorteile der Erfindung ergeben sich aus den Unteransprüchen und den nachfolgend näher beschriebenen Ausführungsbeispielen, in denen die Erfindung anhand von 14 FIG näher beschrieben und erläutert ist. Dabei zeigen
- FIG 1 u. 2: die Verhältnisse in einem Piezokeramikquader einmal ohne und einmal mit angelegter Spannung,
- FIG 3 u. 4: eine erste Ausführungsform der erfindungsgemässen Pumpe in einer schematischen Darstellung, wiederum einmal ohne und einmal mit angelegter Spannung,
- FIG 5: einen ersten Herstellungsschritt zu einer mehrkanaligen Pumpe
- FIG 6 - 8: weitere Herstellungsschritte für die mehrkanalige Pumpe,
- FIG 9: ein weiteres Ausführungsbeispiel einer mehrkanaligen Pumpe mit erhöhter Auflösung,
- FIG 10: die Vorderansicht dieser Pumpe gem. FIG 9 und
- FIG 11-14: mögliche Strahlrichtungen für die ausgestossenen Flüssigkeitströpfchen.

In FIG 1 ist mit (1) ein Quader aus Piezokeramik dargestellt, dessen Seitenflächen mit elektrischen Kontakten (2) bzw. (3) versehen sind. Über Anschlüsse (4) bzw. (5) kann eine elektrische Spannung an diesen Quader (1) angelegt werden. Durch den Pfeil (6) ist die Polarisationsrichtung in dem Quader angedeutet. Diese liegt parallel zu dem durch die angelegte Spannung erzeugten elektrischen Feld. Sie sollte vorzugsweise gleichgerichtet der Feldstärke sein, um Depolarisationen zu vermeiden.

In FIG 2 ist an den Quader (1) eine elektrische Spannung angelegt. Das führt dazu, dass der Quader breiter, flacher und kürzer wird.

In den FIG 3 und 4 ist ein erstes Ausführungsbeispiel der erfindungsgemässen Pumpe dargestellt. Gleiche Teile sind mit gleichen Bezugszeichen versehen. Zwei piezoelektrische Quader (10 und 11) sind parallel nebeneinander angeordnet und auf der Ober- und Unterseite mit einer Platte (12 bzw. 13) abgedeckt. Über die Anschlüsse (14,15 bzw. 16,17) kann an die beiden Quader eine elektrische Spannung angelegt werden. Dieser Zustand ist in FIG 4 dargestellt. Wie man dieser FIG entnimmt, führt das Anlegen der Spannung dazu, dass der zwischen den beiden Quadern (10 und 11) und den Deckplatten (12 und 13) gebildete Pumpenkanal schmaler, flacher und kürzer wird, wodurch das eingeschlossene Volumen sehr stark vermindet wird. Ohne angelegte Spannung befindet sich die Pumpe in der Ruhelage und kann mit Flüssigkeit gefüllt werden. Beim Anlegen einer Spannung, vorzugsweise eines Spannungsimpulses, wird dieses Volumen in allen Richtung plötzlich zusammengeschnürt. Die somit auf die Flüssigkeit übertragene Energie führt dazu, dass Flüssigkeit - wenn keine weiteren Massnahmen ergriffen werden - aus beiden Enden des Pumpenkanales ausgestossen wird. Will man den Effekt auf der Vorderseite verstärken, so ist es möglich, beispielsweise die rückwärtige Öffnung des Pumpenkanales zu verschliessen. Durch diese unmittelbare Wirkung der piezoelektrischen Quader auf die Flüssigkeit bis hin zur Austrittsöffnung wird erreicht, dass mit relativ niedrigen Spannungsamplituden Flüssigkeitströpfchen mit gut definierbarer Grösse ausgestossen werden können. Durch Variation der Spannungsamplitude oder der Pulsbreite kann die Tröpfchengrösse leicht und sicher beeinflusst werden.

Bereits diese einfache Ausführungsform stellt eine erhebliche Verbesserung gegenüber bekannten Pumpen dar. Im Rahmen der Erfindung ist es möglich, eine Vielzahl derartiger piezokeramischer Quader nebeneinander anzuordnen und mit gemeinsamen Platten abzudecken. Wichtig ist hierbei, dass gemäss der Erfindung die elektrischen Kontakte senkrecht zu den Abdeckplatten angeordnet sind.

Weitere wesentliche Vorteile ergeben sich bei einem Ausführungsbeispiel, wie es in den FIG 5 - 8 dargestellt ist.

In FIG 5 ist eine Piezokeramikscheibe (20) dargestellt, in die von der Ober- und Unterseite Nuten bzw. Rillen (21 bzw. 22) eingesägt wurden. Die Rillen liegen versetzt zueinander und überlappen sich teilweise. Das geht deutlicher aus der FIG 6 hervor, in der die piezokeramische Scheibe (20) im Schnitt dargestellt ist.

In einem weiteren Schritt wird - wie ebenfalls in FIG 6 dargestellt - die Piezoscheibe (20) auf der gesamten Oberfläche metallisiert. Die Metallschicht ist mit (23) bezeichnet. Anschliessend wird, in diesem Ausführungsbeispiel von der Unterseite, in den Nuten (22) an derem Boden die Metallschicht entfernt. Das kann wiederum durch Sägen mit einem dünneren Diamantsägeblatt geschehen. Weiterhin sind in der FIG 6 elektrische Anschlüsse (24 -28) dargestellt. Der Anschluss (24) dient dabei als gemeinsamer Anschluss für sämtliche Kanäle. Wird beispielsweise zwischen dem Anschluss (24) und dem Anschluss (25) eine elektrische Spannung angelegt, so wirkt eine durch die Pfeile (30) angedeutete elektrische Feldstärke auf die Struktur. Vorteilhaft bei diesem Ausführungsbeispiel ist, dass die Piezokeramik nicht bereits in einem frühen Herstellungsstadium polarisiert zu werden braucht. Das kann geschehen, nachdem die mehrkanalige piezoelektrische Pumpe vollständig hergestellt ist, indem ein vorzugsweise grösserer Spannungsimpuls an die Anschlüsse angelegt wird. Damit wird automatisch erreicht, dass die Polarisation in der Piezokeramik parallel und gleichgerichtet zu der elektrischen Feldstärke liegt, die bei später angelegten Exitationsimpulsen auftritt. Wie man der FIG 6 weiter entnehmen kann, wird der Pumpenkanal praktisch beim Anlegen eines Spannungsimpulses nicht nur von der Seite, sondern auch im Bodenbereich nach innen gerichtet verkleinert, so dass die Volumenänderung noch vergrössert wird. Ausserdem wird im oberen Bereich des Pumpenkanales eine sehr viel kleinere Bewegung des Piezokeramikmaterials hervorgerufen, so dass nur geringfügige mechanische Spannung auf einen hier nicht dargestellten Deckel übertragen werden. Da der Deckel in diesem Ausführungsbeispiel vorteilhafterweise keine Tragefunktion hat, kann er ausserdem so dünn ausgestaltet werden, dass er dieser geringfügigen Bewegung elastisch folgen kann.

Obwohl in dem dargestellten Ausführungsbereich die Piezokeramik im Bereich der Elektrode (25), an die eine Spannung angelegt ist, mechanisch stark deformiert ist, wird diese Deformation praktisch kaum auf einen benachbarten Piezokeramikbereich übertragen, da die beiden Bereiche nur durch eine schmale Brücke (31) miteinander verbunden sind. Ein Übersprechen wird damit weitgehend ausgeschlossen.

In der folgenden FIG 7 ist schematisch dargestellt, wie eine fertige Piezokeramikscheibe mit Nuten und elektrischen Kontakten in beliebige Quader geschnitten werden kann, die der Grösse der gewünschten mehrkanaligen Pumpe entsprechen.

In FIG 8 schliesslich ist ein solcher Quader (35) vergrössert dargestellt. Im Bereich der vorderen Austrittsöffnungen der Kanäle ist ein Teil der Piezokeramik abgeschliffen. Eine Abdeckplatte (36) weist einen entsprechenden Vorsprung (37) auf. Die Platte kann beispielsweise aus Metall bestehen und direkt als gemeinsame Elektrode für sämtliche Pumpenkanäle dienen. Beim Aufsetzen dieser Platte auf den Piezokeramikquader werden die Tintenkanäle in der Höhe teilweise abgedeckt, so dass sich eine kleinere Austrittsöffnung ergibt.

Der Deckel (36) weist weiterhin eine Nut (38) auf, die quer zu den Pumpenkanälen verläuft und über die sämtliche Kanäle mit einem Flüssigkeitsbehälter verbindbar sind. Die Rückseite der Pumpenkanäle kann wiederum - hier nicht dargestellt - ganz oder teilweise verschlossen sein.

In FIG 9 ist ein weiteres Ausführungsbeispiel einer mehrkanaligen piezoelektrischen Pumpe dargestellt, bei der wiederum von einem Quader mit mehreren Pumpenkanälen ausgegangen wird. Die vorderseitigen Öffnungen dieser Kanäle sind durch Einsätze (40) verschlossen. In diesem Ausführungsbeispiel weist der Deckel (41) Nuten (42 - 47) auf die in spitzem Winkel zu den Pumpenkanälen verlaufen und wobei jede Nut flüssigkeitsmässig mit einem Pumpenkanal in Verbindung steht. Die Nuten (42,43;44,45 und 46,47) münden im Deckel (41) in Düsen (48,49 bzw. 50).

In FIG 10 ist diese Pumpe noch einmal in Vorderansicht, diesmal mit aufgesetztem Deckel (41) dargestellt. Mit Hilfe einer derartigen Pumpe kann die Auflösung wesentlich gesteigert werden, was insbesondere bei der Verwendung für eine Tintenmosaikschreibeinrichtung von erheblicher Bedeutung ist. Wie eingangs bereits ausgeführt, kann die Zahl der Pumpenkanäle pro mm nicht beliebig gesteigert werden. Die Grenze liegt bei etwa 4 Pumpenkanälen pro mm. Wie in den FIG 11 - 14 schematisch angedeutet, kann mit Hilfe der mehrkanaligen Pumpe gem. dem Ausführungsbeispiel - wie es in den FIG 9 und 10 dargestellt ist - die Richtung der ausgestossenen Flüssigkeitstropfen verändert werden. In FIG 11 ist dazu angenommen, dass lediglich der mit der Nut (42) in Verbindung stehende Pumpenkanal aktiviert wird In diesem Fall verlassen die Flüssigkeitströpfchen die Düse (48) in Richtung der Nut (42). In FIG 12 wird nur der mit der Nut (43) in Verbindung stehende Pumpenkanal aktiviert, wodurch die Flüssigkeitströpfchen in Richtung der Nut (43) die Düse (48) verlassen. In FIG 13 ist angenommen, dass beide Pumpenkanäle gleichzeitig und gleich stark aktiviert werden. Als überlagerter Effekt ergibt sich, dass die Flüssigkeitströpfchen die Pumpe senkrecht verlassen. In FIG 14 sind noch einmal die Verhältnisse dargestellt, wobei beispielsweise in einem Abstand eine Aufzeichnungsebene (51), z.B. die Ebene des Aufzeichnungspapieres, angedeutet ist. Der Pfeil (55) deutet den gesamten möglichen Aufzeichnungsbereich an, der allein dadurch überstrichen werden kann, das die beiden Pumpenkanäle unterschiedlich stark und zu unterschiedlichen Zeiten oder mit unterschiedlichen Impulslängen aktiviert werden.

Insbesondere für eine Tintenmosaikschreibeinrichtung ergibt sich hierdurch wiederum die Möglichkeit, wahlweise mit geringerer Auflösung und höherer Schreibgeschwindigkeit oder mit sehr hoher Auflösung und etwas herabgesetzter Schreibgeschwindigkeit zu arbeiten.

## Patentansprüche

1. Piezoelektrische Pumpe, insbesondere für Tintenmosaikschreibeinrichtungen, mit mindestens einem Pumpenkanal, der durch im wesentlichen parallel mit Abstand zueinander angeordnete, beidseitig mit elektrischen Kontaktflächen versehene Piezokeramikteile gebildet wird, die derart polarisiert sind, dass die Polarisationsrichtung parallel zu der durch Anlegen einer Spannung an die Kontaktflächen erzeugten Feldstärke liegt, und wobei die Zwischenräume zwischen den Piezokeramikteilen mit Verschlussmitteln abgedeckt sind, **dadurch gekennzeichnet,** dass die elektrischen Kontaktflächen (2,3) im wesentlichen senkrecht zu den Verschlussmitteln angeordnet sind.

2. Pumpe nach Anspruch 1, **dadurch gekennzeichnet,** dass als Verschlussmittel eine oder zwei Platten (12,13; 36,41) dienen.

3. Pumpe nach Anspruch 1 oder 2, **dadurch gekennzeichnet,** dass die im Pumpenkanal liegenden Kontaktflächen (24) gleiche Polarität aufweisen.

4. Pumpe nach einem der Ansprüche 1-3, **dadurch gekennzeichnet,** dass die Polarisationsrichtung in den Piezokeramikteilen die gleiche Richtung wie die Feldstärke aufweist.

5. Pumpe nach einem der Ansprüche 1-4, **dadurch gekennzeichnet,** dass der Pumpenkanal an seinem hinteren Ende verschlossen ist und über eine im wesentlichen quer zu dem Kanal verlaufende Rille (38) mit einem Flüssigkeitsreservoir verbunden ist.

6. Pumpe nach einem der Ansprüche 1-5, **dadurch gekennzeichnet,** dass die elektrischen Anschlüsse (24-28) zu den Kontaktflächen ausserhalb des Flüssigkeitssystems liegen.

7. Pumpe nach Anspruch 1, mit mehr als einem Pumpenkanal, **dadurch gekennzeichnet,** dass die Verschlussmittel (41) je Pumpenkanal eine im spitzen Winkel zu diesem liegende Nut (42-47) aufweisen, dass jede Nut (42-47) mit einem Pumpenkanal in Verbindung steht, dass sich jeweils zwei Nuten (42,43; 44,45; 46,47) in der Höhe der Austrittsöffnung der Pumpenkanäle zwischen diesen in einer Öffnung (48,49,50) schneiden und dass die Austrittsöffnungen verschlossen sind.

8. Pumpe nach Anspruch 7, **dadurch gekennzeichnet,** dass die einzelnen Pumpenkanäle derart aktivierbar sind, dass die Richtung der die Öffnung (48-50) verlassenen Flüssigkeitströpfchen variert werden kann.

9. Pumpe nach einem der Ansprüche 1-8, **dadurch gekennzeichnet,** dass der an die Kontaktflächen angelegten Exitationsspannung eine Wechselspannung überlagert wird.

10. Verfahren zur Herstellung einer piezoelektrischen Pumpe mit mehr als einem Pumpenkanal, die durch im wesentlichen parallel mit Abstand zueinander angeordnete, beidseitig mit elektrischen Kontaktflächen versehene Piezokeramikteile gebildet werden, die derart polarisiert sind, dass die Polarisationsrichtung parallel zu der durch Anlegen einer Spannung an die Kontaktflächen erzeugten Feldstärke liegt und wobei die Zwischenräume zwischen den Piezokeramikteilen mit Verschlussmitteln abgedeckt sind, **dadurch gekennzeichnet,** dass aus einer Piezokeramikscheibe (20) von beiden Seiten parallele Nuten (21,22) derart herausgearbeitet werden, dass die Nuten (21) auf einer Seite versetzt zu den Nuten auf der anderen Seite liegen und dass die Nuten so tief herausgearbeitet werden, dass sie sich in der Tiefe teilweise überlappen, dass die Scheibe (20) anschliessend metallisiert wird und dass auf einer Seite am Boden der Nuten (22) die Metallisierung beseitigt wird und auf der anderen Seite die Nuten mit den Verschlussmitteln (36) abgedeckt werden.

11. Verfahren zur herstellung einer piezoelektrischen Pumpe nach Anspruch 10, **dadurch gekennzeichnet,** dass die Scheibe in Quader geschnitten wird, die der Grösse der gewünschten mehrkanaligen Pumpe entsprechen.

## Claims

1. Piezoelectric pump, in particular for ink mosaic writing apparatus, having at least one pump channel which is formed by piezoceramic parts arranged substantially parallel to one another in spaced relationship, provided on both sides with electrical contact surfaces and polarized such that the direction of polarization is parallel to the field strength generated by applying a voltage across the contact surfaces, and with the intermediate spaces between the piezoceramic parts being covered by closure means, characterized in that the electrical contact surfaces (2, 3) are arranged substantially perpendicular to the closure means.

2. Pump according to Claim 1, characterized in that one or two plates (12, 13; 36, 41) serve as closure means.

3. Pump according to Claim 1 or 2, characterized in that the contact surfaces (24) in the pump channel have the same polarity.

4. Pump according to one of Claims 1-3, characterized in that the direction of polarization in the piezoceramic parts has the same direction as the field strength.

5. Pump according to one of Claims 1-4, characterized in that the pump channel is closed at its rear end and is connected to a liquid reservoir via a fluting (38) running substantially transversely to the channel.

6. Pump according to one of Claims 1-5, characterized in that the electrical terminals (24-28) to the contact surfaces lie outside the liquid system.

7. Pump according to Claim 1, having more than one pump channel, characterized in that the closure means (41) for each pump channel have a groove (42-47) lying at an acute angle thereto, in that each groove (42-47) communicates with a pump channel, in that in each case two grooves (42, 43; 44, 45; 46, 47) intersect one another at the level of the exit opening of the pump channels in an opening (48, 49, 50) between these, and in that the exit openings are closed.

8. Pump according to Claim 7, characterized in that the individual pump channels may be activated such that the direction of the liquid droplets leaving the opening (48-50) may be varied.

9. Pump according to one of Claims 1-8, characterized in that an alternating voltage is superimposed on the excitation voltage applied across the contact surfaces.

10. Process for manufacturing a piezoelectric pump having more than one pump channel, which are formed by piezoceramic parts arranged substantially parallel to one another in spaced relationship, provided on both sides with electrical contact surfaces and polarized such that the direction of polarization is parallel to the field strength generated by applying a voltage across the contact surfaces, and with the intermediate spaces between the piezoceramic parts being closed by closure means, characterized in that parallel grooves (21, 22) are made in a piezoceramic disc (20) on both sides such that the grooves (21) on one side are offset with respect to the grooves on the other side, and in that the grooves are made so deep that they partially overlap one another at their depth, in that the disc (20) is then metallized, and in that the metallization is removed on one side at the base of the grooves (22) and the grooves are covered by the closure means (36) on the other side.

11. Process for manufacturing a piezoelectric pump according to Claim 10, characterized in that the disc is divided into cubes which correspond to the number of desired multi-channel pumps.

## Revendications

1. Pompe piézo-électrique, notamment destinée à des dispositifs d'écriture matricielle à encre, comprenant au moins un canal de pompe qui est formé par des pièces de céramique piézo-électrique disposées à distance et de manière sensiblement parallèle entre-elles, pourvues, sur les deux côtés, de surfaces de contact électrique, et qui sont polarisées de manière à ce que la direction de polarisation soit parallèle à l'intensité du champ produit par l'application d'une tension aux surfaces de contact, les espaces intermédiaires entre les pièces de céramique piézo-électrique étant recouverts par des moyens d'obturation, caractérisée en ce que les surfaces de contact électrique (2,3) sont disposées de manière sensiblement perpendiculaire aux moyens d'obturation.

2. Pompe selon la revendication 1, caractérisée en ce qu'en guise de moyens d'obturation, on utilise une ou deux plaques (12,13; 36,41).

3. Pompe selon la revendication 1 ou 2, caractérisée en ce que les surfaces de contact (24) situées dans un même canal, présentent une polarité identique.

4. Pompe selon l'une des revendications 1 à 3, caractérisée en ce que la direction de polarisation dans les pièces de céramique piézo-électrique est de même sens que l'intensité de champ.

5. Pompe selon l'une des revendications 1 à 4, caractérisée en ce que le canal de pompe est obturé à son extrémité arrière, et relié à un réservoir de liquide, par l'intermédiaire d'une gorge (38) s'étendant sensiblement de manière transversale au canal.

6. Pompe selon l'une des revendications 1 à 5, caractérisée en ce que les raccords électriques (24-28) aux surfaces de contact, sont situés en-dehors du système de liquide.

7. Pompe selon la revendication 1, comportant plus d'un canal de pompe, caractérisée en ce que les moyens d'obturation (41) comportent pour chaque canal de pompe, une rainure (42-47) formant un angle aigu avec celui-ci, en ce que chaque rainure (42-47) est en communication avec un canal de pompe, en ce que les rainures (42,43; 44,45; 46,47) se rencontrent deux par deux en une ouverture (48,49,50) au niveau de l'ouverture de sortie des canaux de pompe et entre ceuxci, et en ce que les ouvertures de sortie sont obturées

8. Pompe selon la revendication 7, caractérisée en ce que les canaux de pompe individuels peuvent être activés de manière à pouvoir faire varier la direction des gouttelettes de liquide quittant l'ouverture (48-50).

9. Pompe selon l'une des revendications 1 à 8, caractérisée en ce qu'une tension alternative est superposée à la tension d'excitation appliquée aux surfaces de contact.

10. Procédé de fabrication d'une pompe piézo-électrique comportant plus d'un canal de pompe, ces canaux étant formés par des pièces de céramique piézo-électrique disposées à distance et de manière sensiblement parallèle entre-elles, pourvues sur les deux côtés de surfaces de contact électrique, et qui sont polarisées de manière à ce que la direction de polarisation soit parallèle à l'intensité du champ produit par l'application d'une tension aux surfaces de contact, les espaces intermédiaires entre les pièces de céramique piézo-électrique étant recouverts par des moyens d'obturation, caractérisé en ce que des rainures parallèles (21,22) sont usinées à partir de chaque face dans un disque de céramique piézo-électrique (20), de telle sorte que les rainures (21) situées d'un côté sont décalées par rapport celles situées de l'autre côté, et que les rainures sont usinées à une profondeur telle qu'elles se chevauchent partiellement en profondeur les unes par rapport aux autres, en ce que le disque (20) est ensuite métallisé, et en ce que sur un côté on retire la métallisation sur le fond des rainures (22) et que l'on recouvre les rainures de l'autre côté, par les moyens d'obturation (36).

11. Procédé de fabrication d'une pompe piézo-électrique selon la revendication 10, caractérisé en ce que le disque est recoupé en parallélépipèdes correspondant à la grandeur de la pompe à canaux multiples souhaitée.
